# EUROPÄISCHE PATENTSCHRIFT

(11) **EP 1 741 859 B1**
(45) Veröffentlichungstag und Bekanntmachung des Hinweises auf die Patenterteilung: **04.03.2009**
(21) Anmeldenummer: 06013093.7
(22) Anmeldetag: 26.06.2006
(51) Int. Cl.: E05C 17/20

(54) **Türfeststeller für Kraftfahrzeuge**
Door stop for vehicles
Arrêt de porte pour véhicules

(30) Priorität: 29.06.2005 DE 102005030699
(43) Veröffentlichungstag der Anmeldung: 10.01.2007
(73) Patentinhaber: ISE Automotive GmbH, 51702 Bergneustadt (DE)
(72) Erfinder: Löwen, Jakob, 51647 Gummersbach (DE); Kumor, Gyala, 1164 Budapest (HU)
(74) Vertreter: Wenzel & Kalkoff

(56) Entgegenhaltungen:
- DE-A1- 2 702 731
- DE-A1- 4 005 285
- DE-U1- 20 120 271
- DE-U1- 29 717 283
- FR-A- 2 280 778
- US-A- 6 113 832

## Beschreibung

Die Erfindung betrifft einen Türfeststeller für Kraftfahrzeuge, mit einer Türhaltestange, einem Haltergehäuse mit einer Durchtrittsöffnung für die Türhaltestange und einer in dem Haltergehäuse angeordneten Rasteinheit, die zwei durch jeweils ein Federelement aufeinander zu und in Richtung auf die Türhaltestange vorgespannte, verschwenkbar gelagerte Rastschwingen mit jeweils einem Rastelement aufweist, wobei die Rastelemente an einander gegenüberliegenden Seiten der Türhaltestange anliegen und mit Rastnuten an der Türhaltestange in Eingriff bringbar sind.

Aus der DE 201 20 271 U₁ ist ein Türfeststeller bekannt, bei dem eine mit Rastnuten versehene Türhaltestange einerseits schwenkbar an einer Fahrzeugkarosserie und andererseits in dem an der Fahrzeugtür befestigten Haltergehäuse verschiebbar angeordnet ist. Beim Verschwenken der Fahrzeugtür gleitet eine mit den Rastnuten ausgestattete Seitenfläche der Türhaltestange auf einem starren Rastnocken der Rasteinheit ab und arretiert so die Fahrzeugtür in vorgegebenen Öffnungspositionen. Auf der den Rastnuten gegenüberliegenden, im wesentlichen ebenen Seite der Türhaltestange, wird diese durch einen federbelasteten Nocken in Richtung auf das Rastelement gedrückt.

Dieser Türfeststeller weist den Nachteil auf, daß es zur Funktion zwingend erforderlich ist, daß die Rastnuten parallel zur Schwenkachse der Türhaltestange mit der Fahrzeugkarosserie ausgerichtet sein müssen, da eine Verschwenkbarkeit der Türhaltestange Voraussetzung für die Funktionsweise der Rasteinheit ist. Hieraus resultieren erhebliche konstruktive Beschränkungen bei der Gestaltung des Feststellers sowie der zugeordneten Bauteile, nämlich der Fahrzeugtür und des Befcstigungsbereichs der Türhaltestange an der Fahrzeugkarosserie.

Ein Türfeststeller der eingangs genannten Art ist ferner aus der DE 297 17 283 U1 bekannt.

Die Rastschwingen werden durch Federelemente vorgespannt, deren den Rastschwingen gegenüberliegenden Enden innerhalb des Gehäuses abgestützt sind. Um die erforderliche Abstützung zu gewährleisten und um Verformungen in Folge der Abstützungskräfte vorzubeugen, muß der Türfeststeller im Abstützungsbereich entsprechend ausgebildet sein. Dies hat jedoch erhebliche konstruktive Einschränkungen sowie Gewichtsnachteile zur Folge. Ein weiterer, gattungsgemäßer Türfeststeller, bei dem die Rastelemente durch eine Torsionsfeder in Richtung auf die Türhalterstange vorgespannt sind, wird durch die FR 2280778 offenbart.

Der Erfindung liegt die Aufgabe zugrunde, einen Türfeststeller bereitzustellen, der vielfältige Gestaltungsmöglichkeiten aufweist, sich kostengünstig herstellen läßt und einen nur geringen Bauraum beansprucht, wobei gleichzeitig eine zuverlässige Arretierung der mit dem Türfeststeller verbundenen Fahrzeugtür gewährleistet ist.

Die Erfindung löst die Aufgabe durch einen Türfeststeller mit Merkmalen des Anspruchs 1. Vorteilhafte Weiterbildungen der Erfindung sind in den abhängigen Ansprüchen angegeben.

Der erfindungsgemäße Türfeststeller ist **dadurch gekennzeichnet, daß** die Federelemente durch zylindrische Schrauben-Druckfedern gebildet und im wesentlichen parallel zur Längsachse der Türhaltestange angeordnet sind.

Die verschwenkbare Lagerung der mit der Türhaltestange zusammenwirkenden Rastschwingen ermöglicht es, die Rasteinheit unabhängig von der Schwenkachse der Türhaltestange mit der Fahrzeugkarosserie in beliebiger Weise in dem Haltergehäuse anzuordnen. Es besteht die Möglichkeit, die Rastschwingen so anzuordnen, daß ihre Schwenkachsen parallel zur Schwenkachse der Türhaltestange mit der Fahrzeugkarosserie verlaufen. Andererseits können die Rastschwingen auch derart angeordnet werden, daß ihre Schwenkachsen senkrecht zur Schwenkachse der Türhaltestange mit der Fahrzeugkarosserie verlaufen. Wesentlich ist dabei, daß die mit den Rastnuten zusammenwirkenden Rastelemente relativ gegenüber der Türhaltestange bewegbar sind, so daß eine Relativbewegung der Türhaltestange gegenüber den Rastelementen zur Funktion des Türfeststellers nicht erforderlich ist.

Die erfindungsgemäße Ausgestaltung des Türfeststellers weist somit eine hohe Gestaltungsfreiheit bei der Anpassung an die jeweiligen Fahrzeuge auf und ermöglicht es, den erforderlichen Bauraum zu minimieren.

Zur Minimierung des Bauraums trägt zudem die Verwendung der beiden separaten Federelemente bei, die jeweils eine Rastschwinge in Richtung auf die Türhaltestange vorspannen. Somit kann auf eine komplizierte und Bauraum benötigende Konstruktion, bei der beide Rastschwingen durch ein einziges Federelement belastet sind, verzichtet werden.

Ein weiterer Vorteil der erfindungsgemäßen Ausgestaltung besteht darin, daß ― falls die Schwenkachsen der Rastschwingen senkrecht zur Schwenkachse der Haltestange mit der Fahrzeugkarosserie verlaufen - die Türhaltestange in ihrer durch eine Ebene senkrecht zur Schwenkachse der Türhaltestange mit der Fahrzeugkarosserie gebildeten Lage gesichert ist, so daß ggf. lagerschädigende Bewegungen zuverlässig vermieden werden.

Die erfindungsgemäße Anordnung der Federn ermöglicht es, den Türfeststeller besonders klein auszugestalten, wobei bereits der zur Aufnahme der Rastschwingen erforderliche Bauraum ausreicht, um geeignete Federelemente anzuordnen. Zudem weist die im wesentlichen parallel zur Türstange erfolgende Anordnung der Federelemente den Vorteil auf, daß die den Rastelementen gegenüberliegenden Enden der Federelemente in einem Bereich eines Gehäuses des Türfeststellers abgestützt sind, der mit dem Bereich übereinstimmt, der in der Einbaulage des Türfeststellers am dahinterliegenden Blech, beispielsweise Türblech, anliegt. Hierdurch ist es möglich, das Gehäuse weniger stark auszubilden, als bei einer aus dem Stand der Technik bekannten, senkrecht zur Türhaltestange erfolgten Anordnung der Federn, weil dahinter beispielsweise das Türblech liegt. Die Federn liegen in Wirkrichtung einer stabilen Verschraubung von Gehäuse und Türblech. Der Türfeststeller läßt sich mit einem besonders niedrigen Gewicht, kostengünstig und klein herstellen.

Die Federelemente können grundsätzlich beliebig ausgestaltet sein. Nach einer vorteilhaften Ausgestaltung der Erfindung ist die Federkraft der Federelemente jedoch einstellbar. Dies kann beispielsweise durch eine Stellschraube erfolgen, die in das Haltergehäuse einschraubbar ist und an der das Federelement abgestützt ist.

Die Einstellbarkeit der Federkraft ermöglicht es, u.U. auftretende Materialermüdungen der Feder zu kompensieren, so daß auf einen ggf. erforderlichen Austausch von Teilen des Türfeststellers oder des gesamte Türfeststellers verzichtet werden kann.

Die Anordnung, Ausrichtung sowie Ausgestaltung der Rastnuten an der Türhaltestange ist grundsätzlich frei wählbar. Neben einer üblicherweise parallel zu einer Schwenkachse der Tür erfolgenden Anordnung, im Querschnitt in der Regel symmetrische Rastnuten, ist es auch möglich, die Rastnuten senkrecht oder in einem beliebigen Winkel zu der Schwenkachse anzuordnen. Die einzelnen Rastmarken können dabei sowohl identisch oder nach einer besonders vorteilhaften Weiterbildung der Erfindung abweichend voneinander ausgestaltet sein, so daß jeweils unterschiedliche Bedienkräfte erforderlich sind, um die Tür zu verschwenken. Gemäß dieser Weiterbildung werden die Anpassungsmöglichkeiten des erfindungsgemäßen Türfeststellers in ergänzender Weise erhöht.

Nach einer vorteilhaften Ausgestaltung der Erfindung weisen eine oder mehrere Rastnuten einen asymmetrischen Querschnitt auf. Diese Ausgestaltung erweitert die Gestaltungsmöglichkeit des Türfeststellers in ergänzender Weise, wobei die asymmetrische Form die Festlegung unterschiedlicher Kräfte zum Öffnen und Schließen der Tür aus den jeweiligen Rastpositionen heraus erlaubt.

Die vorteilhaften Ausgestaltungen der Rastnuten ermöglichen es in besonderer Weise, den erfindungsgemäßen Türfeststeller an die unterschiedlichsten konstruktiven Vorgaben anzupassen.

Nach einer besonders vorteilhaften Weiterbildung der Erfindung weisen die Rastelemente zumindest abschnittsweise einen kreisförmigen Querschnitt und die Rastnuten einen entsprechenden bogenförmigen Verlauf auf. Diese Ausgestaltung der Erfindung gewährleistet eine zuverlässige Arretierung der Fahrzeugtür in den durch die Anordnung der Rastnuten vorgegebenen Öffnungspositionen einer mit dem Türfeststeller verbundenen Fahrzeugtür. Gleichzeitig erlaubt diese Ausgestaltung, daß die jeweiligen Rastpositionen ohne einen unverhältnismäßig hohen Kraftaufwand verlassen werden können, wobei über die Ausprägung der Rastnuten der jeweilige Kraftaufwand konstruktiv festgelegt und an das jeweilige Fahrzeug angepaßt werden kann.

Besonders vorteilhafterweise sind die Rastelemente einstückig mit den Rastschwingen ausgebildet. Dadurch können die Anzahl der erforderlichen Bauteile für den Türfeststeller und somit die Kosten zur Herstellung in ergänzender Weise reduziert werden. Alternativ ist das Rastelement nach einer weiteren Ausgestaltung der Erfindung durch eine drehbar an der Rastschwinge angeordnete Rolle gebildet. Diese Ausgestaltung erhöht die Funktionssicherheit und den Komfort bei der Betätigung des Türfeststellers in ergänzender Weise.

Zur Herstellung des Türfeststeller können grundsätzlich beliebige Materialien verwendet werden, die die erforderlichen Festigkeitseigenschaften erfüllen. Nach einer vorteilhaften Ausgestaltung der Erfindung sind die Rastschwingen und/oder die Rastelemente jedoch aus einem Kunststoff mit guten Gleiteigenschaften gebildet. Die Verwendung eines geeigneten Kunststoffs ermöglicht es, das Gewicht in ergänzender Weise gegenüber Türfeslstellern aus metallischen Werkstoffen zu reduzieren. Die aus Kunststoff mit guten Gleiteigenschaften ausgebildeten Rastelemente und/oder Rastschwingen gewährleisten dabei, daß die auftretenden Verschleißerscheinungen die Funktionsweise des Türfeststellers nicht beeinträchtigen.

Zur ergänzenden Gewichtsreduzierung ist nach einer weiteren Ausgestaltung der Erfindung die Türhaltestange aus einer kunststoffummantelten Metallstange und das Haltergehäuse aus faserverstärktem, vorteilhafterweise glasfaserverstärktem Kunststoff gebildet. Diese Kombination zeichnet sich durch ihre hohe Festigkeit und geringes Gewicht aus. Durch die vorteilhafterweise vorzusehende Kunststoffummantelung der Metallstange kann bei der Auswahl des Materials der Türhaltestange zu dem auf eine Beachtung der Reibbeiwerte des Metalls verzichtet werden.

Die Anordnung der Rastnuten sowie deren Anzahl auf der Türhaltestange bestimmt sich nach den vorzusehenden Rastpositionen und kann grundsätzlich beliebig gewählt werden. Im Falle einer senkrecht gegenüberliegenden Anordnung der Rastnuten an der Türhaltestange wird ein besonders hohes Rastmoment bereits bei geringen Federkräften erreicht, so daß die gewählten Federelemente besonders klein ausgebildet sein können.

Alternativ besteht jedoch die Möglichkeit, die Rastnuten derart an den einander gegenüberliegenden Seiten der Türhaltestange anzuordnen, daß die gegenüberliegend angeordneten Rastelemente abwechselnd mit den Rastnuten in Eingriff gelangen. Diese Weiterbildung der Erfindung ermöglicht es, die Anzahl der Rastpositionen im Schwenkwinkelbereich der Fahrzeugtür zu erhöhen. Möglicherweise auftretenden Instabilitäten der Rastierung kann durch stärkere Federelemente oder eine andere Ausgestaltung der Rastnuten begegnet werden.

Nach der Erfindung werden als Federelemente zylindrische Schrauben-Druckfedern verwendet. Diese zeichnen sich durch ihre hohe Zuverlässigkeit und geringe Kosten aus.

Nach einer besonders vorteilhaften Ausgestaltung der Erfindung ist die Türhaltestange einerseits zur gelenkigen Befestigung an einer Fahrzeugkarosserie ausgebildet und andererseits weist sie einen Anschlagkörper auf, wobei auf einer dem Haltergehäuse zugewandten Seite des Anschlagkörpers ein Dämpfungselement angeordnet ist. Diese Ausgestaltung der Erfindung steigert dem Komfort des Türfeststellers in ergänzender Weise, wobei bei Erreichen des Endanschlags, d.h. bei Erreichen des maximalen Öffnungswinkels der Tür, die Öffnungsbewegung gedämpft wird und die Tür nicht hart in den Endanschlag fährt.

Nachstehend werden Ausführungsbeispiele der Erfindung anhand der Zeichnungen erläutert. In den Zeichnungen zeigen:
- Fig. 1: eine perspektivische Ansicht einer ersten Ausführungsform eines Türfeststellers;
- Fig. 2: eine perspektivische Darstellung des Türfeststellers von Fig. 1, teilweise im Schnitt;
- Fig. 3: eine perspektivische Darstellung des Feststellers von Fig. 1 ohne Haltergehäuse;
- Fig. 4: eine Schnittansicht des Haltergehäuses des Feststellers von Fig. 1;
- Fig. 5: eine perspektivische Ansicht einer zweite Ausführungsform eines Türfeststellers;
- Fig. 6: eine perspektivische Darstellung des Türfeststellers von Fig. 5, teilweise im Schnitt;
- Fig. 7: eine perspektivische Darstellung des Türfeststellers von Fig. 5 ohne Haltergehäuse und
- Fig. 8: eine Schnittansicht des Haltergehäuses des Türfeststellers von Fig. 5.

Fig. 1 zeigt eine erste Ausführungsform eines überwiegend unter Verwendung von Kunststoffen hergestellten Türfeststellers 1.

Eine aus einer kunststoffummantelten Metallstange gebildete Türhaltestange 2 des Türfeststellers 1 ist einerseits über einen Bolzen 9 gelenkig mit einer Säulenkonsole 7 verbunden. Über die Säulenkonsole 7, welche eine Öffnung 8 zur Aufnahme einer hier nicht dargestellten Befestigungsschraube aufweist, ist die Türhaltestange 2 verschwenkbar an einer hier nicht dargestellten Fahrzeugkarosserie befestigbar. Die Türhaltestange 2 ist in einer Durchtrittsöffnung 13 eines an einer hier ebenfalls nicht dargestellten Fahrzeugtür festlegbaren Haltergehäuses 3 angeordnet. Im Falle eines Verschwenkens der Fahrzeugtür gegenüber der Fahrzeugkarosserie wird das an der Fahrzeugtür befestigte Haltergehäuse 3 relativ gegenüber der Türhaltestange 2 verschoben, wobei zur Festlegung eines maximalen Öffnungswinkels der Fahrzeugtür die Türhaltestange 2 an ihrem der Fahrzeugtür zugewandten Ende einen Anschlagkörper 5 aufweist, der an seiner dem Haltergehäuse 3 zugewandten Seite zur Dämpfung des Endanschlags einen Dämpfungskörper 6 aufweist.

Die Türhaltestange 2 weist an ihren, in der Einbaulage eine Ober- und Unterseite bildenden Oberflächen Rastnuten 4 auf, die mit Rastelementen 14 einer in dem Haltergehäuse 3 angeordneten Rasteinheit 11 zusammenwirken (vgl. Fig. 2-4).

Die Rasteinheit 11 wird durch zwei schwenkbar in dem Haltergehäuse 3 gelagerte und durch Schrauben-Druckfedern 12 belastete Rastschwingen 10 gebildet, die in ihrem Kontaktbereich mit der Türhaltestange halbkreisförmige Rastelemente 14 aufweisen, die korrespondicrend zu den Rastnuten 4 ausgebildet sind.

Die Rastschwingen 10 sind auf im Haltegehäuse 3 befestigten Gelenkstiften 15 gelagert, die sich senkrecht zur durch den Gelenkbolzen 9 vorgegebenen Schwenkachse der Fahrzeugtür erstrecken. Die Schraubendruckfedern 12 sind einerseits an einer Anlagefläche 17 der Rastschwingen 10 und andererseits an einer in das Haltergehäuse 3 einschraubbaren und die Federkraft festlegenden Einstellschraube 16 abgestützt und spannen die Rastschwingen 10 in Richtung auf die Ober- und Unterseiten der Türhaltestange 2 vor.

In den durch die Anordnung der Rastnuten 4 festgelegten Öffnungspositionen der Fahrzeugtür greifen die Rastelemente 14 in die Rastnuten 4 ein und arretieren die Fahrzeugtür. Die Türhaltestange 2 ist aus einer kunststoffummantelten Metallstange gebildet, das Haltergehäuse 3 ist aus glasfaserverstärk-tem Kunststoff gebildet.

Eine weitere Ausführungsform eines Türfeststellers 1'ist in den Figuren 5 - 8 dargestellt. Die Bauteile des dort dargestellten Türfeststellers i' sind aus Stahl hergestellt.

Die Funktionsweise des Türfeststellers l'entspricht der Funktionsweise des in den Figuren 1-4 dargestellten Türfeststellers 1. Neben der Verwendung von Stahl anstelle von Kunststoff weist der Türfeststeller 1' im Gegensatz zum Türfeststeller 1 an den Rastschwingen 10 befestigte Rollen 18 auf, die drehbar auf in dem Haltergehäuse 3' befestigten Lagerbolzen 19 gelagert sind. Der Radius der vorzugsweise aus Kunststoff gebildeten Rolle 18 weist im wesentlichen einen den Rastnuten 4 entsprechenden bogenförmigen Verlauf auf.

## Patentansprüche

1. Türfeststeller für Kraftfahrzeuge, mit
- einer Türhaltestange,
- einem Haltergehäuse mit einer Durchtrittsöffnung für die Türhaltestange und
- einer in dem Haltergehäuse angeordneten Rasteinheit, die
- zwei durch jeweils ein Federelement aufeinander zu und in Richtung auf die Türhaltestange vorgespannte, verschwenkbar gelagerte Rastschwingen mit jeweils einem Rastelement aufweist, wobei die Rastelemente an einander gegenüberliegenden Seiten der Türhaltestange anliegen und mit Rastnuten an der Türhaltestange in Eingriff bringbar sind,
**dadurch gekennzeichnet, daß** die Federelemente durch zylindrische Schrauben-Druckfedern (12) gebildet und im wesentlichen parallel zur Längsachse der Türhaltestange (2) angeordnet sind.

2. Türfeststeller nach Anspruch 1, **dadurch gekennzeichnet, daß** eine von den Federelementen (12) aufgebrachte Federkraft einstellbar ist.

3. Türfeststeller nach Anspruch 1 oder 2 **dadurch gekennzeichnet, daß** eine oder mehrere Rastnuten (4) einen asymmetrischen Querschnitt aufweisen.

4. Türfeststller nach einem der vorhergehenden Ansprüche, **dadurch gekennzeichnet, daß** die Rastnuten (4) voneinander abweichende Querschnitte aufweisen.

5. Türfeststeller nach einem der vorhergehenden Ansprüche, **dadurch gekennzeichnet, daß** die Rastelemente (14) zumindest abschnittsweise einen kreisförmigen Querschnitt und die Rastnuten (4) einen entsprechenden bogenförmigen Verlauf aufweisen.

6. Türfeststeller nach einem der vorhergehenden Ansprüche, **dadurch gekennzeichnet, daß** die Rastelemente (14) einstückig mit den Rastschwingen (10) ausgebildet sind.

7. Türfeststeller nach einem der vorhergehenden Ansprüche, **dadurch gekennzeichnet, daß** das Rastelement durch eine drehbar an der Rastschwinge (10) angeordnete Rolle (18) gebildet ist.

8. Türfeststeller nach einem der vorhergehenden Ansprüche, **dadurch gekennzeichnet, daß** die Rastschwingen (10) und/oder die Rastelemente (14) aus einem Kunststoff mit guten Gleiteigenschaften gebildet sind.

9. Türfeststeller nach einem der vorhergehenden Ansprüche, **dadurch gekennzeichnet, daß** die Türhaltestange (2) aus einer kunststoffummantelten Metallstange und das Haltergehäuse (3) aus faserverstärktem Kunststoff gebildet sind.

10. Türfeststeller nach einem der vorhergehenden Ansprüche, **dadurch gekennzeichnet, daß** die Rastnuten (4) derart an den aneinander gegenüberliegenden Seiten der Türhaltestange (2) angeordnet sind, daß die gegenüberliegend angeordneten Rastelemente (14) abwechselnd mit den Rastnuten (4) in Eingriff gelangen.

11. Türfeststeller nach einem der vorhergehenden Ansprüche, **dadurch gekennzeichnet, daß** die Türhaltestange (2) einerseits zur gelenkigen Befestigung an einer Fahrzeugkarosserie ausgebildet ist und andererseits einen Anschlagkörper (5) aufweist, wobei auf einer dem Haltergehäuse (3) zugewandten Seite des Anschlagkörpers (5) ein Dämpfungselement (6) angeordnet ist.

## Claims

1. Door-stopping device for motor vehicles, including
- a door holder bar
- a support housing including a passage for the door holder bar to pass through and
- a locking unit disposed in the support housing, which
- includes two pivotally mounted locking levers, each pre-tensioned by a spring element towards each other and towards the door holder bar, each locking lever comprising a locking element, the locking elements bearing on mutually opposite sides against the door holder bar and being adapted to engage with the locking grooves on the door holder bar,
**characterised in that** the spring elements are formed by cylindrical coil compression springs (12) and are arranged substantially parallel to the longitudinal axis of the door holder bar (2).

2. Door-stopping device according to claim 1, **characterised in that** an elastic force applied by the spring elements (12) is adjustable.

3. Door-stopping device according to claim 1 or 2, **characterised in that** one or more locking grooves (4) present an asymmetrical cross-section.

4. Door-stopping device according to any one of the preceding claims, **characterised in that** the locking grooves (4) have different cross-sections.

5. Door-stopping device according to any one of the preceding claims, **characterised in that** the locking elements (14) present a circular cross-section, at least in portions thereof, and that the locking grooves (4) present a correspondingly arcuate shape.

6. Door-stopping device according to any one of the preceding claims, **characterised in that** the locking elements (14) form an integral part of the locking levers (10).

7. Door-stopping device according to any one of the preceding claims, **characterised in that** the locking element is formed by a roll (18) provided rotatably on the locking lever (10).

8. Door-stopping device according to any one of the preceding claims, **characterised in that** the locking levers (10) and/or the locking elements (14) are made of plastics having good sliding properties.

9. Door-stopping device according to any one of the preceding claims, **characterised in that** the door holder bar (2) is formed by a metal bar coated with plastics and the support housing (3) is made of fibre-reinforced plastics.

10. Door-stopping device according to any one of the preceding claims, **characterised in that** the locking grooves (4) are so arranged on mutually opposite sides of the door holder bar (2) that the locking elements (14), arranged opposite, engage alternatingly with the locking grooves (4).

11. Door-stopping device according to any one of the preceding claims, **characterised in that** the door holder bar (2) is designed, on the one hand, for articulated fitting to a vehicle body and, on the other hand, comprises a stopping member (5), a damping element (6) being provided on a side of the stopping member (5) facing the support housing (3).

## Revendications

1. Arrêt de porte pour véhicules, comprenant
- une barre de retenue de porte,
- un boîtier de support avec une ouverture de passage pour la barre de retenue de porte et
- une unité d'arrêt disposée dans le boîtier de support, qui présente
- deux bielles oscillantes d'arrêt comprenant respectivement un élément d'arrêt, prétendues par respectivement un élément de ressort l'une vers l'autre et en direction de la barre de retenue de porte, logées de manière pivotante, les éléments d'arrêt étant adjacents à des côtés opposés l'un à l'autre de la barre de retenue de porte et pouvant être amenés en prise avec des encoches d'arrêt au niveau de la barre de retenue de porte,
**caractérisé en ce que** les éléments de ressort sont formés par des ressorts de compression hélicoïdaux cylindriques (12) et disposés essentiellement parallèlement à l'axe longitudinal de la barre de retenue de porte (2).

2. Arrêt de porte selon la revendication 1, **caractérisé en ce qu'**une force de ressort appliquée par les éléments de ressort (12) est réglable.

3. Arrêt de porte selon la revendication 1 ou 2, **caractérisé en ce qu'**une ou plusieurs encoche(s) d'arrêt (4) présente(nt) une section transversale asymétrique.

4. Arrêt de porte selon l'une des revendications précédentes, **caractérisé en ce que** les encoches d'arrêt (4) présentent des sections transversales se différenciant les unes des autres.

5. Arrêt de porte selon l'une des revendications précédentes, **caractérisé en ce que** les éléments d'arrêt (14) présentent au moins partiellement une section transversale circulaire et les encoches d'arrêt (4) un tracé en forme d'arc correspondant.

6. Arrêt de porte selon l'une des revendications précédentes, **caractérisé en ce que** les éléments d'arrêt (14) sont formés d'une seule pièce avec les bielles oscillantes d'arrêt (10).

7. Arrêt de porte selon l'une des revendications précédentes, **caractérisé en ce que** l'élément d'arrêt est formé par un galet (18) disposé de manière rotative au niveau de la bielle oscillante d'arrêt (10).

8. Arrêt de porte selon l'une des revendications précédentes, **caractérisé en ce que** les bielles oscillantes d'arrêt (10) et/ou les éléments d'arrêt (14) sont formé(e)s à partir d'une matière plastique avec de bonnes propriétés de glissement.

9. Arrêt de porte selon l'une des revendications précédentes, **caractérisé en ce que** la barre de retenue de porte (2) est formée à partir d'une barre de métal plastifiée et le boîtier de support (3) à partir de matière plastique renforcée par des fibres.

10. Arrêt de porte selon l'une des revendications précédentes, **caractérisé en ce que** les encoches d'arrêt (4) sont disposées de telle façon au niveau des côtés opposés l'un à l'autre de la barre de retenue de porte (2) que les éléments d'arrêt (14) disposés l'un opposé à l'autre viennent en prise à tour de rôle dans les encoches d'arrêt (4).

11. Arrêt de porte selon l'une des revendications précédentes, **caractérisé en ce que** la barre de retenue de porte (2) est formée d'une part pour la fixation articulée sur une carrosserie de véhicule et présente d'autre part un corps de butée (5), un élément d'amortissement (6) étant disposé sur un côté du corps de butée (5) faisant face au boîtier de support (3).
